# EUROPÄISCHE PATENTSCHRIFT

(11) **EP 3 016 884 B1**
(45) Veröffentlichungstag und Bekanntmachung des Hinweises auf die Patenterteilung: **14.06.2017**
(21) Anmeldenummer: 14747529.7
(22) Anmeldetag: 03.07.2014
(51) Int. Cl.: B65D 77/04, B01F 7/00

(54) **INNENBEHÄLTER AUS KUNSTSTOFF SOWIE TRANSPORT- UND LAGERBEHÄLTER FÜR FLÜSSIGKEITEN MIT EINEM DERARTIGEN INNENBEHÄLTER**
INNER CONTAINER MADE OF PLASTIC AND TRANSPORT AND STORAGE CONTAINER FOR LIQUIDS HAVING SUCH AN INNER CONTAINER
RÉCIPIENT INTÉRIEUR EN MATIÈRE PLASTIQUE AINSI QUE RÉCIPIENT DE TRANSPORT ET DE STOCKAGE DE LIQUIDE MUNI DUDIT RÉCIPIENT INTÉRIEUR

(30) Priorität: 04.07.2013 DE 102013213167
(43) Veröffentlichungstag der Anmeldung: 11.05.2016
(73) Patentinhaber: Protechna S.A., 1701 Fribourg (CH)
(72) Erfinder: SCHÜTZ, Udo, 56242 Selters (DE)
(74) Vertreter: advotec.
(86) Internationale Anmeldenummer: PCT/EP2014/064235
(87) Internationale Veröffentlichungsnummer: WO 2015/001042

(56) Entgegenhaltungen:
- EP-A1- 2 090 520
- DE-A1-102007 044 279
- DE-C1- 4 108 399
- DE-U1- 9 107 212
- DE-U1-202012 000 289
- FR-A1- 2 966 810
- KR-Y1- 200 447 769
- US-A- 4 932 551
- US-A1- 2011 249 526

## Beschreibung

Die Erfindung betrifft einen Innenbehälter aus Kunststoff zum Transport und zur Lagerung von Flüssigkeiten nach dem Oberbegriff des Anspruchs 1. Des Weiteren betrifft die Erfindung einen Transport- und Lagerbehälter mit einem derartigen Innenbehälter.

Innenbehälter der eingangs genannten Art werden als auswechselbarer Bestandteil von Transport- und Lagerbehältern verwendet, die zum Transport und zur Lagerung von Flüssigkeiten dienen und regelmäßig als sogenannte "Umlaufbehälter" eingesetzt werden, die wiederholt gefüllt werden. Um ein möglichst großes Umsatzvolumen der in Innenbehälter verfüllten Flüssigkeiten zur erreichen, ist es wesentlich, eine möglichst vollständige Entleerung der Behälter zu gewährleisten, sodass beim nächsten Befüllungsvorgang das gesamte Behältervolumen für die Neufüllung zur Verfügung steht. Ferner kommt es auch im Interesse einer wirtschaftlichen, im Wesentlichen vollständigen Verwertung des Behälterinhalts oder zur Vermeidung aufwendiger Spül- und Reinigungsvorgänge darauf an, eine möglichst vollständige Entleerung des Behälters zu erreichen.

Insbesondere bei hochviskosen Füllgütern, die bezogen auf die Innenwände des Innenbehälters gute Benetzungseigenschaften aufweisen, kann sich eine im Wesentlichen vollständige Entleerung der bekannten Innenbehälter als sehr aufwendig und langwierig erweisen, da die Behälterform im Wesentlichen darauf ausgerichtet ist, einen Behälter mit einem maximierten Behältervolumen zur Verfügung zu stellen, der darüber hinaus in seinen Außenabmessungen bzw. seiner Ausgestaltung im Wesentlichen an den auf der Transportpalette innerhalb des Außenmantels definierten Aufnahmeraum angepasst ist.

Betreffend eine möglichst vollständige Restentleerung des Innenbehälters ergeben sich besondere Probleme bei der Lagerung von thixotropen Flüssigkeiten, wie beispielsweise Lacke, deren Viskosität regelmäßig durch Aufrühren reduziert werden muss, um eine nachfolgende Entnahme der Lacke aus dem Behälter und eine anschließende Verarbeitung der Lacke, beispielsweise durch einen Sprühauftrag auf zu lackierende Flächen, zu ermöglichen. Nach einer nicht vollständigen Entleerung des Behälters steigt die Viskosität der ruhenden Flüssigkeit wieder an, so dass zur Ausführung eines weitern Lackierarbeitsganges, die in dem Innenbehälter verbliebene Restmenge des Lackes wieder aufgerührt werden muss.

Ein Aufrühren einer beispielsweise als Folge sukzessiver Entnahme von Teilmengen in dem Innenbehälter verbliebenen Rest- oder Teilmenge, ist in der Praxis nicht nur bei Lacken sondern grundsätzlich bei allen Flüssigkeiten erforderlich, bei denen aufgrund der Lagerung eine Entmischung erfolgen kann, so dass beispielsweise entmischte Dispersionen durch das Aufrühren homogenisiert werden können. Eine nicht aufrührbare Restmenge, also beispielsweise ein entmischter Lack, ist unbrauchbar und muss gegebenenfalls noch aufwendig entsorgt werden.

Zum Aufrühren werden üblicherweise durch die in der oberen Bodenwand des Innenbehälters ausgebildete Einfüllöffnung Rührwerkvorrichtungen in den Innenbehälter eingesetzt, mit denen die im Innenbehälter verbliebene Restmenge aufgerührt werden kann. Dabei ist es zum vollständigen Verbrauch des im Innenbehälter verbliebenen Lackes notwendig, die Restmenge möglichst vollständig aufrühren zu können, also die aufrührbare Restmenge zu minimieren, um entsprechend dem wirtschaftlichen Interesse des Lackverarbeiters möglicht den gesamten Behälterinhalt aufbrauchen zu können.

Aus der EP 2 090 520 A1 ist ein Transport- und Lagerbehälter bekannt, der einen Innenbehälter aus Kunststoff zum Transport und zur Lagerung von Flüssigkeiten aufweist. Der bekannte Innenbehälter weist einen als flache Ablaufrinne ausgebildeten Trichtergrund in seinem Boden auf, der mit einer mittigen Erhöhung versehen ist.

Die DE 41 08 399 C1 offenbart einen Transport- und Lagerbehälter mit einem Innenbehälter aus Kunststoff zum Transport und zur Lagerung von Flüssigkeiten der in seinem Boden mit einer flachen Ablaufrinne versehen ist.

Aus der US 2011/0249526 A1 ist ein Innenbehälter aus Kunststoff für einen Lagerbehälter bekannt, der an einer Trichterwand versetzt zu einem Trichtergrund mit einem Rührwerk versehen ist.

Der vorliegenden Erfindung liegt die Aufgabe zugrunde, einen Innenbehälter aus Kunststoff zum Transport und zur Lagerung von Flüssigkeiten sowie einen Transport- und Lagerbehälter mit einem derartigen Innenbehälter vorzuschlagen, der selbst bei thixotropen Flüssigkeiten eine weitestgehende Restentleerung des Behälters dadurch ermöglicht, dass ein Rührwerk in eine im Trichtergrund angesammelte Restmenge eingetaucht werden kann.

Zur Lösung dieser Aufgabe weist der erfindungsgemäße Innenbehälter die Merkmale des Anspruchs 1 auf.

Erfindungsgemäß ist der Auslaufstutzen des Innenbehälters an einem Trichterboden eines in der unteren Bodenwand ausgebildeten Auslauftrichters angeordnet, wobei der Auslauftrichter eine vordere Trichterwand mit dem Auslaufstutzen und zwei V-förmig zueinander angestellte, unter einem Trichterwinkel α gegenüber der Horizontalen angeordnete seitliche Trichterwände aufweist, die sich jeweils ausgehend von einem kielförmigen Trichtergrund zu einem Unterrand einer Seitenwand erstrecken, wobei eine Kiellinie des kielförmigen Trichtergrund unter einem Trichterwinkel β gegenüber der Horizontalen von dem unterhalb der Frontwand angeordneten Auslaufstutzen zur Rückwand hin ansteigt.

Durch die erfindungsgemäße Ausgestaltung wird die untere Bodenwand zur Ausbildung eines Auslauftrichters genutzt, der aufgrund der V-förmig zueinander angestellten seitlichen Trichterwände in Verbindung mit dem kielförmig ausgebildeten, vom Auslaufstutzen zur Rückwand hin mit ansteigender Kiellinie verlaufenden Trichtergrund das Ablaufen selbst hochviskoser Flüssigkeiten im Bereich der unteren Bodenwand zum Trichtergrund hin ermöglicht, sodass sichergestellt ist, dass die im Innenbehälter verbliebene Restmenge sich am Trichtergrund sammelt. Darüber hinaus bildet der kielförmige Trichtergrund einen sich vom Auslaufstutzen zur Rückwand hin erweiternden rinnenförmigen Ablaufkanal aus.

Die Ausbildung einer derartigen Ansammlung, die ein Restmengenbad ausbildet, ist Voraussetzung dafür, dass die Restmenge überhaupt mit dem Rührwerk beaufschlagbar ist, also das Rührwerk in das Restmengenbad eingetaucht werden kann, und dass die Ausbildung von Flüssigkeitsnestern außerhalb eines Zugriffsbereichs für das Rührwerk weitestgehend verhindert wird.

Erfindungsgemäß ist der kielförmige Trichtergrund schalenförmig ausgebildet, mit einem konkaven Querschnitt und ausgehend vom Trichterboden zur Rückwand hin keilförmig ansteigend ausgebildet. Hierdurch ist es möglich, die untere Bodenwand so auszubilden, das sich das Gefälle der V-förmig zueinander angestellten Seitenwände im Bereich des Trichtergrunds fortsetzt und der Trichtergrund aufgrund seiner konkaven und keilförmigen Ausformung einen wesentlichen Teil eines in der unteren Bodenwand ausgebildeten Sammelbehälters bildet, der ein Eintauchen des Rührwerks ermöglicht.

Darüber hinaus bildet der kielförmige Trichtergrund erfindungsgemäß einen vom Auslaufstutzen zur Rückwand hin verlaufenden, sich erweiternden rinnenförmigen Ablaufkanal aus, sodass sichergestellt ist, dass die im Innenbehälter verbliebene Restmenge sich am Trichtergrund sammelt..

Wenn der Trichterwinkel α in einem durch die Einfüllöffnung gehenden Querschnitt des Innenbehälters zwischen 25 und 50° beträgt, ist sichergestellt, dass zum einen ein ausreichendes Gefälle der Trichterwände zum kielförmigen Trichtergrund hin ausgebildet ist, zum anderen aber auch ein Rührwerk möglichst tief und mit möglichst geringen Abstand von den Seitenwänden in den Trichtergrund eingesetzt werden kann.

Wenn darüber hinaus der Trichterwinkel β zwischen 5° und 15° beträgt, wird eine besonders vorteilhaft optimierte Ausgestaltung der unteren Bodenwand des Innenbehälters möglich, der bei möglichst großem Behältervolumen in der unteren Bodenwand die Ausbildung eines besonders effektiv ausgestalteten Sammelbehälters ermöglicht.

Vorzugsweise weist der kielförmige Trichtergrund zur Rückwand hin einen Endbereich auf, mit einem sich zur Rückwand hin horizontal erweiternden Übergangswandabschnitt, der in einem Querschnitt des Innenbehälters eine horizontale Kontur aufweist und in einem Längsschnitt des Innenbehälters mit einer bogenförmigen Kontur in die Rückwand übergeht, sodass in dem kritischen Übergangsbereich vom kielförmigen Trichtergrund zur regelmäßig eben ausgebildeten und vertikal ausgerichteten Rückwand des Innenbehälters die Ausbildung von Flüssigkeitsnestern, also Oberflächenbereichen, an denen eine unerwünschte Ansammlung von Flüssigkeiten möglich ist, verhindert wird.

Ein besonders gleichmäßiger Übergang mit einer von Erhebungen oder Senken freien Oberfläche wird möglich, wenn die bogenförmige Kontur einen konstanten Radius aufweist und vorzugsweise ohne Steigung in die Rückwand übergeht.

Vorzugsweise ist die vordere Trichterwand von einem Unterrand der Frontwand zum Trichterboden hin geneigt, sodass sich eine gegenüber der Frontwand des Innenbehälters zurückgesetzte Anordnung des Auslaufstutzens und somit eine entsprechend zurückgesetzte und damit geschützte Anordnung einer an den Auslaufstutzen angebrachten Auslaufarmatur möglich ist. Weiterhin ermöglicht die geneigte vordere Trichterwand eine Anpassung des Gefällewinkels der vorderen Trichterwand an die Gefällewinkel der seitlichen Trichterwände.

Für die einwandfreie Funktion des Auslauftrichters ist es jedoch ausreichend, wenn gemäß einer möglichen Ausführungsform die vordere Trichterwand durch einen dreieckförmigen Fortsatz der Frontwand gebildet ist, der sich vorzugsweise in der Ebene der Frontwand erstreckt.

Ein besonders geringer, die Restentleerung des Innenbehälters unterstützender Strömungswiderstand im Einlaufbereich des Auslaufstutzens wird erreicht, wenn der Trichterboden napfförmig ausgebildet ist und eine an einem Unterrand der vorderen Trichterwand ausgebildete und parallel zur Frontwand des Innenbehälters angeordnete Anschlussfläche für den Auslaufstutzen aufweist.

Wenn der Innenbehälter gemäß einer besonders bevorzugten Ausführungsform mit einem Rührwerk versehen ist, dessen Rührwerkskopf in einen in der Bodenwand ausgebildeten Rührraum eindringt, können selbst kleinste Restmengen in dem Rührraum gesammelt und durch das mit dem Innenbehälter kombinierte Rührwerk, dessen Rührwerkskopf durch geeignete Ausgestaltung ein Eindringen in diesen Rührraum ermöglicht, aufgerührt werden.

Der erfindungsgemäße Transport- und Lagerbehälter für Flüssigkeiten weist einen Innenbehälter aus Kunststoff mit den Merkmalen nach einem der Ansprüche 1 bis 9 auf, wobei der Innenbehälter mit seiner unteren Bodenwand zur Abstützung auf einem Palettenboden einer mit einem Außenmantel zur Aufnahme des Innenbehälters versehenen Transportpalette angeordnet ist und zwischen der unteren Bodenwand des Innenbehälters und dem Palettenboden eine Stützeinrichtung angeordnet ist, die eine an die Bodenwand angepasste Stützfläche aufweist.

Der erfindungsgemäße Transport- und Lagerbehälter ermöglicht somit durch eine einfache Kombination einer konventionellen, einen Außenmantel aufweisenden Transportpalette mit einer Stützeinrichtung die Verwendung eines Innenbehälters der die unter Bezugnahme auf die Ansprüche 1 bis 9 bereits ausführlich erläuterten Vorteile aufweist.

Der erfindungsgemäße Transport- und Lagerbehälter ermöglicht die Verwendung eines Innenbehälters, der eine verbesserte Restentleerung ermöglicht, ohne dass hierzu von der üblicherweise bei einem Transport- und Lagerbehälter verwendeten Transportpalette oder dem in üblicher Weise ausgebildeten Außenmantel abgewichen werden müsste, um die vorteilhaften Wirkungen des Innenbehälters nutzen zu können.

Die Kombination der in besonderer Weise als Auslauftrichter ausgestalteten unteren Bodenwand mit der daran angepassten Stützeinrichtung ermöglicht zwischen dem Innenbehälter und der Stützeinrichtung die Ausbildung einer mechanischen Eingriffsverbindung, die eine Entlastung des Außenmantels von dynamischen, also beispielsweise während des Transports auftretenden Querkräften, ermöglicht, so dass der Transport- und Lagerbehälter eine erhöhte Transportsicherheit aufweist.

Besonders vorteilhaft hinsichtlich der Gesamthöhe des Transport- und Lagerbehälters und damit unter anderem auch für die Kippstabilität oder Stapelsicherheit wirkt es sich aus, wenn die Stützeinrichtung zur Ausbildung der Stützfläche für die Bodenwand einen Stützrahmen mit einer Ausnehmung für den Auslauftrichter und mit einer Ausnehmung zur Durchführung einer am Auslaufstutzen angeordneten Auslaufarmatur aufweist, sodass der Auslaufstutzen versenkt in der Stützeinrichtung aufgenommen werden kann.

Vorzugsweise weist der Stützrahmen ein die Ausnehmung zur Durchführung der am Auslaufstutzen angeordneten Auslaufarmatur überbrückendes Stützjoch zur Abstützung des Innenbehälters auf.

Wenn gemäß einer vorteilhaften Ausführungsform die Stützeinrichtung zur Ausbildung der Stützfläche für die untere Bodenwand eine Stützmulde aufweist, ist eine besonders sichere Abstützung des Innenbehälters mit optimaler Krafteinleitung der vom Innenbehälter auf die Transportpalette wirkenden Flächenlast realisiert.

Zur Reduzierung der Anzahl der Komponenten eines Transport- und Lagerbehälters kann die Stützeinrichtung einstückig zusammenhängend mit dem Palettenboden ausgebildet sein, also etwa als ein Formteil hergestellt sein.

Besonders vorteilhaft ist es, wenn die Stützeinrichtung als Blasformteil ausgebildet ist, sodass zur Herstellung der Stützeinrichtung dieselbe Technologie einsetzbar ist, wie zur Herstellung des Innenbehälters.

Alternativ ist es möglich, die Stützeinrichtung als Spritzgießteil auszubilden, sodass die Stützeinrichtung durch optimierte Gestaltung mit geringst möglichem Materialeinsatz und dennoch dynamisch hoch belastbar ausführbar ist.

Insbesondere zur Herstellung einer Stützeinrichtung, die aus einfachen ebenen Teilen zusammengesetzt ist und dennoch sowohl eine Anpassung an die Oberfläche des Palettenbodens als auch an die untere Bodenwand sowie den Auslauftrichter des Innenbehälters ermöglicht, ist es vorteilhaft, wenn die Stützeinrichtung als Tragwerk mit einer Mehrzahl von quer zur Längsrichtung des Innenbehälters angeordneten Tragrippen ausgebildet ist, die über horizontale Verbindungselemente miteinander verbunden sind.

Wenn die Stützeinrichtung als Stabwerk mit einer Mehrzahl miteinander verbundener Stäbe ausgebildet ist, ist es beispielsweise möglich, die Stützeinrichtung als Schweißkonstruktion auszuführen, wobei sich insbesondere die Verwendung von Rohren aufgrund ihrer im Vergleich zum Materialeinsatz hohen Biegefestigkeit als vorteilhaft erweist. Wenn das Stabwerk zumindest teilweise durch Stäbe des Außenmantels gebildet ist, lässt sich der Materialeinsatz zur Herstellung des Stabwerks durch Verwendung bereits vorhandener Stäbe des Außenmantels minimieren.

Zur Vermeidung unerwünschter Flächenpressung an den Kontaktstellen zwischen den Stäben des Stabwerks und dem Innenbehälter ist es vorteilhaft, wenn das Stabwerk zur Ausbildung von Stützflächen mit Tragflächen versehen ist, die vorzugsweise aus Blechzuschnitten gebildet sind, sodass eine Verschweißung mit den Stäben des Stabwerks leicht möglich ist.

Nachfolgend wird eine bevorzugte Ausführungsform des erfindungsgemäßen Innenbehälters und des erfindungsgemäßen Transport- und Lagerbehälters anhand der Zeichnungen näher erläutert.

Es zeigen:
- **Fig. 1**: Einen Transport- und Lagerbehälter mit einem auf einer Stützeinrichtung angeordneten Innenbehälter;
- **Fig. 2**: die auf einer Transportpalette des in **Fig. 1** dargestellten Transport- und Lagerbehälters angeordnete Stützeinrichtung;
- **Fig. 3**: den in **Fig. 1** dargestellten Innenbehälter in isometrischer Darstellung, seitlich von vorn;
- **Fig. 4**: eine Frontansicht des in **Fig. 3** dargestellten Innenbehälters;
- **Fig. 5**: eine Seitenansicht des in **Fig. 3** dargestellten Innenbehälters;
- **Fig. 6**: eine isometrische Darstellung des Innenbehälters, seitlich von hinten;
- **Fig. 7**: eine isometrische Darstellung des in **Fig. 3** dargestellten Innenbehälters, seitlich von unten;
- **Fig. 8**: eine Längsschnittdarstellung des unteren Teil des in **Fig. 3** dargestellten Innenbehälters gemäß Schnittlinienverlauf VIII-VIII in **Fig. 3** mit einem im Behälterinnenraum angeordneten Rührwerkskopf;
- **Fig. 9**: eine Querschnittsdarstellung des unteren Teils des in **Fig. 3** dargestellten Innenbehälters mit dem im Behälterinnenraum angeordneten Rührwerkskopf;
- **Fig. 10**: eine Stützeinrichtung in isometrischer Darstellung;
- **Fig. 11**: eine weitere Ausführungsform einer Stützeinrichtung in Schnittdarstellung;
- **Fig. 12**: die in **Fig. 11** dargestellte Stützeinrichtung in isometrischer Darstellung;
- **Fig. 13**: eine weitere Ausführungsform einer Stützeinrichtung in isometrischer Darstellung.

**Fig. 1** zeigt einen Transport- und Lagerbehälter 20, der auf einer Transportpalette 21 in einem hier als Gittermantel mit Vertikalstäben 22 und Horizontalstäben 23 ausgebildeten Außenmantel 24 einen Innenbehälter 25 aus Kunststoff aufnimmt. Zwischen dem Innenbehälter 25 und einem Palettenboden 26 der Transportpalette 21 ist eine Stützeinrichtung 27 angeordnet, auf der sich der Innenbehälter 25 mit einer unteren Bodenwand 28 des in **Fig. 3** dargestellten Innenbehälters 25 abstützt.

Wie die **Fig. 3 bis 5** zeigen, weist der Innenbehälter 25 anschließend an die untere Bodenwand 28 eine Frontwand 29, zwei einander gegenüberliegende Seitenwände 30, 31, eine Rückwand 32 sowie eine der unteren Bodenwand 28 gegenüberliegende obere Bodenwand 33 auf.

In der unteren Bodenwand 28 ist ein Auslauftrichter 34 ausgebildet mit einer vorderen Trichterwand 35 und zwei V-förmig zueinander angestellten seitlichen Trichterwänden 36, 37, die in einem kielförmigen Trichtergrund 38 miteinander verbunden sind. Der Innenbehälter 25 weist an einer mit einem Unterrand der Frontwand 29 verbundenen vorderen Trichterwand 35 benachbart einem Trichterboden 39, der den tiefstgelegenen Bereich des Auslauftrichters 34 bildet, einen Auslaufstutzen 40 zum Anschluss einer hier nicht näher dargestellten Auslaufarmatur auf, die eine Entnahme eines Füllguts aus dem Innenbehälter 25 ermöglicht, welches zuvor durch eine Einfüllöffnung 41 in der oberen Bodenwand 33 in den Innenbehälter 25 eingefüllt worden ist.

Die Transportpalette 21 des in **Fig. 1** dargestellten Transport- und Lagerbehälters 20 ist als Kufenpalette ausgeführt mit einer Mittelkufe 42 und zwei Außenkufen 43, 44, auf denen Stützfüße 45 angeordnet sind, die den Palettenboden 26 abstützen, auf dem die Stützeinrichtung 27 sowie der Außenmantel 24 angeordnet ist.

Abweichend von der in **Fig. 1** dargestellten, als Kufenpalette ausgeführten Transportpalette 21 kann die Transportpalette auch als Rahmenpalette ausgeführt sein mit einem umlaufend geschlossen ausgebildeten Grundrahmen anstelle der Mittelkufe 42 und der beiden Außenkufen 43, 44. Abweichend von der in **Fig. 1** dargestellten Ausführungsform, bei der der Palettenboden 26 beispielsweise als Blechformteil ausgebildet ist und die Stützeinrichtung 27 aus einem aus Kunststoff gefertigten Blasformteil besteht, kann der Palettenboden ebenfalls als Kunststoffteil ausgeführt sein, wobei insbesondere auch eine einstückig zusammenhängende Ausbildung der Stützeinrichtung und des Palettenbodens aus Kunststoff oder Blechmaterial oder einem anderen geeigneten Material, das eine einstückige Ausbildung des Palettenbodens mit einer integral daran ausgebildeten Stützeinrichtung ermöglicht, möglich ist.

Wie insbesondere eine Zusammenschau der **Fig. 4** und **5** erkennen lässt, sind die seitlichen Trichterwände 36, 37 unter einem Trichterwinkel α gegenüber der Horizontalen angeordnet und erstrecken sich von jeweils einem Unterrand 46, 47 der Seitenwände 30, 31 bis zum kielförmigen Trichtergrund 38. Der Trichtergrund 38 weist einen, in **Fig. 7** angedeuteten konkaven Querschnitt 48 auf, und ist ausgehend vom Trichterboden 39 zur Rückwand 32 des Innenbehälters 25 hin keilförmig ausgebildet, sodass die seitlichen, an den Trichtergrund 38 angrenzenden Trichterwände 36, 37 zur Rückwand 32 hin schmaler werden, also die vorzugsweise horizontal verlaufenden Unterränder 46, 47 der Seitenwände 30, 31 und Unterränder 49, 50 der seitlichen Trichterwände 36, 37 sich zur Rückwand 32 des Innenbehälters 25 hin einander annähern.

Bei dem in den **Fig. 3** bis 7 dargestellten Innenbehälter 25 ist der Auslauftrichter 34 so ausgebildet, dass die seitlichen Trichterwände 36, 37 **(****Fig.** 4) einen Trichterwinkel α = 30° und einen zwischen einer Kiellinie 63 **(****Fig. 5****)** des kielförmigen Trichtergrund 38 und der Horizontalen ausgebildeten Trichterwinkel β = 10° aufweisen.

Unabhängig von den dargestellten Ausführungsbeispielen gilt ganz grundsätzlich, dass die Trichterwände sowie die Kiellinie vorzugsweise im Wesentlichen eben bzw. geradlinig ausgebildet sind, jedoch auch zumindest bereichsweise eine leichte Wölbung der Oberfläche bzw. der Linie aufweisen können. In diesem Fall beziehen sich die Winkel α und β auf die an die Oberflächen bzw. die Kiellinie angelegten Tangenten.

Wie ferner insbesondere aus den **Fig. 6** und **7** ersichtlich, weist der kielförmige Trichtergrund 38 zur Rückwand hin einen Endbereich 52 auf, mit einem sich zur Rückwand 32 hin horizontal und quer zu einer Längsachse 64 erweiternden Übergangswandabschnitt 53 auf, der im Wesentlichen als ein dreieckförmiges Zylinderschalensegment ausgebildet ist und hier in einem Querschnitt des Innenbehälters 25 eine horizontale Kontur 65 aufweist und in einem Längsschnitt des Innenbehälters 25 mit einer bogenförmigen Kontur 66 in die Rückwand 32 übergeht.

In den **Fig. 8** und **9** ist zur Erläuterung der vorteilhaften Ausgestaltung der unteren Bodenwand 28 des Innenbehälters 25 ein Rührwerkskopf 54 eines durch die Einfüllöffnung 41 **(****Fig. 3****)** in einen Behälterinnenraum 55 eingeführten Rührwerks dargestellt. In der in den **Fig. 8** und **9** dargestellten Konfiguration des Rührwerkskopfes 54 sind Rührwerksflügel 56, die zum Einführen durch die Einfüllöffnung 41 gegen eine Rührwerkachse 57 beigeschwenkt werden, in ihrer ausgeschwenkten Betriebskonfiguration dargestellt. Bei einer Rotation des Rührwerkskopfes 54 beaufschlagen die Rührwerksflügel 56 einen durch die Schraffierung in den **Fig. 8** und **9** angedeuteten Rührraum 67.

Zur Ermöglichung einer möglichst minimalen aufrührbaren Restmenge einer im Bereich des Auslauftrichters 34 angesammelten Flüssigkeit ist es wesentlich, dass ein möglichst großer Anteil des Lumens des Auslauftrichters benachbart dem Auslaufstutzen 40 und mit möglichst geringem Abstand zur Wandung des Auslauftrichters 34 durch den Rührraum 57 abgedeckt ist. Andererseits sollte durch die Ausgestaltung des Auslauftrichters 34 in der unteren Bodenwand 28 das Fassungsvermögen des Innenbehälters 25 so wenig wie möglich eingeschränkt werden, sodass bei einer optimalen Ausgestaltung eines in der unteren Bodenwand 28 ausgebildeten Auslauftrichters 34 beiden vorgenannten Anforderungen zu berücksichtigen sind.

Die in den **Fig. 8** und **9** gezeigten Teilschnittdarstellungen des Innenbehälters 25 verdeutlichen, dass dies bei dem hier dargestellten Ausführungsbeispiel dadurch erreicht wird, dass ein Trichterwinkel α zwischen den seitlichen Trichterwänden 36, 37 und der Horizontalen von 30° ausgebildet ist und ein Trichterwinkel β zwischen der Kiellinie 63 des konkaven Trichtergrund 38 und der Horizontalen 10° beträgt.

**Fig. 10** zeigt die Stützeinrichtung 27, die im vorliegenden Fall als einstückiges Blasformteil ausgebildet ist und einen Stützrahmen 58 mit einer Ausnehmung 59 zur Aufnahme einer am Auslaufstutzen 40 des beispielsweise in **Fig. 3** dargestellten Innenbehälters 25 angeordneten Auslaufarmatur aufweist. Die Stützeinrichtung 27 weist eine Stützmulde 60 auf, deren Oberflächen eine Stützfläche 61 bildet. Wie aus **Fig. 10** zu ersehen ist, ist die Stützfläche 61 so ausgestaltet, dass Teilflächen ausgebildet sind, die in ihrer Relativanordnung und Kontur den seitlichen Trichterwänden 36, 37 und dem Trichtergrund 38 sowie dem Übergangsstück 53 im Endbereich des Trichtergrunds 38 des Innenbehälters 25 entsprechen.

Abweichend von der in **Fig. 10** dargestellten Stützeinrichtung 27, die als Blasformteil oder Spritzgießteil hergestellt sein kann, zeigen die **Fig. 11 bis 13** beispielhaft weitere mögliche Ausgestaltungen.

Beispielsweise zeigen die **Fig. 11** und **12** eine Stützeinrichtung 77, die als Stabwerk mit einem geschlossenen Rahmen 78 und mit dem Rahmen 78 verbundenen, U-förmig gebogenen Stäben 79, 80 gebildet ist, die aus unterschiedlich geformten Rohrstücken bestehen.

Wie insbesondere die **Fig. 11** zeigt, sind an den Stäben 80 Stützstäbe 81, 82 vorgesehen, die Stabbrücken zur Abstützung der unteren Bodenwand 28 des Innenbehälters 25 ausbilden und entsprechend der Oberflächenkontur der unteren Bodenwand 28 in unterschiedlicher Höhe ausgeführt sind.

**Fig. 13** zeigt als eine weitere mögliche Ausführungsform eine Stützeinrichtung 83, die als Tragwerk mit einer Mehrzahl von quer zur Längsachse 64 des Innenbehälters 25 angeordneten Tragrippen 84 bis 89 ausgebildet ist, die über horizontale Verbindungselemente 90, 91 untereinander verbunden und in ihrer Relativanordnung gesichert werden. Dabei ist die jeweilige Höhe bzw. Formgebung der Tragrippen 84 bis 89 so gewählt, dass eine Anpassung an die untere Bodenwand 28 des Innenbehälters 25 **(****Fig. 11****)** möglich wird.

## Patentansprüche

1. Innenbehälter (25) aus Kunststoff zum Transport und zur Lagerung von Flüssigkeiten, der in einer oberen Bodenwand (33) eine Einfüllöffnung (41) zum Befüllen des Innenbehälters und an einer Frontseite einen Auslaufstutzen (40) zum Anschluss einer Auslaufarmatur aufweist sowie eine zwei Seitenwände (30, 31), eine Rückwand (32) und eine Frontwand (29) des Innenbehälters miteinander verbindende untere Bodenwand (28) zur Abstützung des Innenbehälters auf einem Palettenboden (26) einer mit einem Außenmantel (24) zur Aufnahme des Innenbehälters versehenen Transportpalette (21), wobei der Auslaufstutzen an einem Trichterboden (39) eines in der unteren Bodenwand ausgebildeten Auslauftrichters (34) angeordnet ist, wobei der Auslauftrichter eine vordere Trichterwand (35) mit dem Auslaufstutzen und zwei V-förmig zueinander angestellte, unter einem Trichterwinkel α gegenüber der Horizontalen angeordnete seitliche Trichterwände (36, 37) aufweist, die sich jeweils ausgehend von einem kielförmigen Trichtergrund (38) zu einem Unterrand (46, 47) einer Seitenwand erstrecken, wobei eine Kiellinie (63) des kielförmigen Trichtergrunds unter einem Trichterwinkel β gegenüber der Horizontalen von dem unterhalb der Frontwand angeordneten Auslaufstutzen zur Rückwand hin ansteigt,
**dadurch gekennzeichnet,**
**dass** der kielförmige Trichtergrund (38) schalenförmig ausgebildet ist mit einem konkaven Querschnitt (48) und ausgehend vom Trichterboden (39) zur Rückwand hin keilförmig ansteigend ausgebildet ist, wobei der Trichtergrund (38) einen vom Auslaufstutzen (40) zur Rückwand (32) hin verlaufenden, sich erweiternden rinnenförmigen Ablaufkanal ausbildet.

2. Innenbehälter nach Anspruch 1,
**dadurch gekennzeichnet,**
**dass** der Trichterwinkel α zwischen 25° und 50° beträgt.

3. Innenbehälter nach Anspruch 1 oder 2,
**dadurch gekennzeichnet,**
**dass** der Trichterwinkel β zwischen 5° und 15° beträgt.

4. Innenbehälter nach einem der vorangehenden Ansprüche,
**dadurch gekennzeichnet,**
**dass** der kielförmige Trichtergrund (38) zur Rückwand (32) hin einen Endbereich (52) aufweist, mit einem sich zur Rückwand hin horizontal erweiternden Übergangswandabschnitt (53), der in einem Querschnitt des Innenbehälters eine horizontale Kontur (65) aufweist und in einem Längsschnitt des Innenbehälters (25) mit einer bogenförmigen Kontur (66) in die Rückwand übergeht.

5. Innenbehälter nach Anspruch 4,
**dadurch gekennzeichnet,**
**dass** die bogenförmige Kontur (66) einen konstanten Radius aufweist.

6. Innenbehälter nach einem der vorangehenden Ansprüche,
**dadurch gekennzeichnet,**
**dass** die vordere Trichterwand (35) von einem Unterrand der Frontwand (29) zum Trichterboden (39) hin geneigt ist.

7. Innenbehälter nach einem der Ansprüche 1 bis 5,
**dadurch gekennzeichnet,**
**dass** die vordere Trichterwand durch einen dreieckförmigen Fortsatz der Frontwand gebildet ist, der sich in der Ebene der Frontwand erstreckt.

8. Innenbehälter nach einem der vorangehenden Ansprüche,
**dadurch gekennzeichnet,**
**dass** der Trichterboden (39) napfförmig ausgebildet ist und eine an der vorderen Trichterwand (35) ausgebildete und parallel zur Frontwand (29) des Innenbehälters (25) ausgebildete Anschlussfläche für den Auslaufstutzen (40) aufweist.

9. Innenbehälter nach einem der vorangehenden Ansprüche,
**dadurch gekennzeichnet,**
**dass** der Innenbehälter (25) mit einem Rührwerk versehen ist, dessen Rührwerkskopf (54) in einen in der Bodenwand (28) ausgebildeten Rührraum (67) eindringt.

10. Transport- und Lagerbehälter (20) für Flüssigkeiten mit einem Innenbehälter (25) aus Kunststoff nach einem der Ansprüche 1 bis 9, wobei der Innenbehälter mit seiner unteren Bodenwand (28) zur Abstützung auf einem Palettenboden (26) einer mit einem Außenmantel (24) zur Aufnahme des Innenbehälters versehenen Transportpalette (21) angeordnet ist und zwischen der unteren Bodenwand des Innenbehälters und dem Palettenboden eine Stützeinrichtung (27, 77, 83) angeordnet ist, die eine an die Bodenwand angepasste Stützfläche (61) aufweist.

11. Transport- und Lagerbehälter nach Anspruch 10,
**dadurch gekennzeichnet,**
**dass** die Stützeinrichtung (27) zur Ausbildung der Stützfläche (61) für die untere Bodenwand (28) einen Stützrahmen (58) mit einer Ausnehmung zur Aufnahme des Auslauftrichters (34) und mit einer Ausnehmung (59) zur Durchführung einer am Auslaufstutzen (40) angeordneten Auslaufarmatur aufweist.

12. Transport- und Lagerbehälter nach Anspruch 11,
**dadurch gekennzeichnet,**
**dass** der Stützrahmen ein die Ausnehmung zur Durchführung der am Auslaufstutzen angeordneten Auslaufarmatur überbrückendes Stützjoch zur Abstützung des Innenbehälters aufweist.

13. Transport- und Lagerbehälter nach Anspruch 11 oder 12,
**dadurch gekennzeichnet,**
**dass** die Stützeinrichtung (27) zur Ausbildung der Stützfläche (61) für die untere Bodenwand (28) eine Stützmulde (60) aufweist.

14. Transport- und Lagerbehälter nach einem der Ansprüche 10 bis 13,
**dadurch gekennzeichnet,**
**dass** der Stützeinrichtung einstückig zusammenhängend mit dem Palettenboden ausgebildet ist.

15. Transport- und Lagerbehälter nach einem der Ansprüche 10 bis 14,
**dadurch gekennzeichnet,**
**dass** die Stützeinrichtung (27) als Blasformteil ausgebildet ist.

16. Transport- und Lagerbehälter nach einem der Ansprüche 10 bis 14,
**dadurch gekennzeichnet,**
**dass** die Stützeinrichtung (27) als Spritzgießteil ausgebildet ist.

17. Transport- und Lagerbehälter nach einem der Ansprüche 10 bis 16,
**dadurch gekennzeichnet,**
**dass** die Stützeinrichtung (83) als Tragwerk mit einer Mehrzahl von quer zur Längsachse (64) des Innenbehälters (25) angeordneten Tragrippen (84 bis 89) ausgebildet ist, die über horizontale Verbindungselemente (90, 91) miteinander verbunden sind.

18. Transport- und Lagerbehälter nach einem der Ansprüche 10 bis 14,
**dadurch gekennzeichnet,**
**dass** die Stützeinrichtung (77) als Stabwerk mit einer Mehrzahl miteinander verbundener Stäbe (79, 80) ausgebildet ist.

19. Transport- und Lagerbehälter nach Anspruch 18,
**dadurch gekennzeichnet,**
**dass** die Stäbe (79, 80) als Rohre ausgebildet sind.

20. Transport- und Lagerbehälter nach Anspruch 18 oder 19,
**dadurch gekennzeichnet,**
**dass** das Stabwerk zumindest teilweise durch Stäbe des Außenmantels gebildet ist.

21. Transport- und Lagerbehälter nach einem der Ansprüche 18 bis 20,
**dadurch gekennzeichnet,**
**dass** das Stabwerk zur Ausbildung von Stützflächen mit Tragflächen versehen ist.

22. Transport- und Lagerbehälter nach Anspruch 21,
**dadurch gekennzeichnet,**
**dass** die Tragflächen aus zumindest einem Blechzuschnitt gebildet sind.

## Claims

1. An inner container (25) made of plastic for transporting and storing liquids, said container comprising a filling neck (41) for filling the inner container in an upper bottom wall (33) and an outlet neck (40) for connecting an outlet armature at a front side and a lower bottom wall (28) interconnecting two side walls (30, 31), a rear wall (32) and a front wall (29) of the inner container for supporting the inner container on a pallet base (26) of a transport pallet (21) which is provided with an outer mantle (24) for receiving the inner container, the outlet neck being arranged at a hopper bottom (39) of an outlet hopper (34) formed in the lower bottom wall, the outlet hopper having a front hopper wall (35) comprising the outlet neck and two lateral hopper walls (36, 37), which are inclined relative to each other in a V-shape, are arranged at a hopper angle α in relation to the horizontal and each expand starting from a keel-shaped hopper base (38) to a lower edge (46, 47) of a side wall, a keel line (63) of the keel-shaped hopper base rising at a hopper angle β in relation to the horizontal from an outlet neck arranged below the front wall toward the rear wall
**characterized in that**
the keel-shaped hopper base (38) is formed in the shape of a bowl having a concave cross-section (48) and rising in the shape of a wedge starting from the hopper bottom (39) toward the rear wall, the hopper base (38) forms a groove-shaped, widening drain channel, which expands from the outlet neck (40) toward the rear wall (32).

2. The inner container according to claim 1,
**characterized in that**
the hopper angle α ranges from 25° to 50°.

3. The inner container according to claim 1 or 2,
**characterized in that**
the hopper angle β ranges from 5° to 15°.

4. The inner container according to any one of the preceding claims,
**characterized in that**
the keel-shaped hopper base (38) has an end portion (52) in the direction of the rear wall (32), comprising a transitional wall portion (53) that expands horizontally toward the rear wall and has a horizontal contour (65) in a cross-section of the inner container and ends with a curved contour (66) in the rear wall in a longitudinal section of the inner container (25).

5. The inner container according to claim 4,
**characterized in that**
the curved contour (66) has a constant radius.

6. The inner container according to any one of the preceding claims,
**characterized in that**
the front hopper wall (35) is inclined from a lower edge of the front wall (29) toward the hopper bottom (39).

7. The inner container according to any one of the claims 1 to 5,
**characterized in that**
the front hopper wall is formed by a triangular extension of the front wall which expands in the plane of the front wall.

8. The inner container according to any one of the preceding claims,
**characterized in that**
the hopper bottom (39) is cup-shaped and has a connecting surface for the outlet neck (40), said connecting surface being formed on the front hopper wall (35) and being parallel to the front wall (29) of the inner container (25).

9. The inner container according to any one of the preceding claims,
**characterized in that**
the inner container (25) is provided with a stirring mechanism whose stirrer head (54) reaches into a stirring space (67) formed in the bottom wall (28).

10. A transport and storage container (20) for liquids comprising an inner container (25) made of plastic according to any one of claims 1 to 9, wherein, for support, the inner container is arranged with its lower bottom wall (28) on a pallet base (26) of a transport pallet (21) provided with an outer mantle (24) for receiving the inner container and a support means (27, 77, 83) is arranged between the lower bottom wall of the inner container and the pallet base, said support means having a support surface (61) that is adapted to the bottom wall.

11. The transporting and storage container according to claim 10,
**characterized in that**
for forming the support surface (61) for the lower bottom wall (28), the support means (27) has a support frame (58) comprising a recess for receiving the outlet hopper (34) and with a recess (59) for passage of an outlet armature arranged on the outlet neck (40).

12. The transporting and storage container according to claim 11,
**characterized in that**
for supporting the inner container, the support frame has a support brace which bridges the recess for passage of the outlet armature arranged on the outlet neck.

13. The transporting and storage container according to claim 11 or 12,
**characterized in that**
the support means (27) has a support depression (60) for forming the support surface (61) for the lower bottom wall (28).

14. The transporting and storage container according to any one of the claims 10 to 13,
**characterized in that**
the support means is formed contiguously in one piece with the pallet base.

15. The transporting and storage container according to any one of the claims 10 to 14,
**characterized in that**
the support means (27) is formed as a blow-molded part.

16. The transporting and storage container according to any one of the claims 10 to 14,
**characterized in that**
the support means (27) is formed as an injection-molded part.

17. The transporting and storage container according to any one of the claims 10 to 16,
**characterized in that**
the support means (83) is formed as a bearing structure with a plurality of bearing ribs (84 to 89) which are arranged transversely to the longitudinal axis (64) of the inner container (25) and are interconnected via horizontal connecting elements (90, 91).

18. The transporting and storage container according to any one of the claims 10 to 14,
**characterized in that**
the support means (77) is formed as a bar structure comprising a plurality of interconnected bars (79, 80).

19. The transporting and storage container according to claim 18,
**characterized in that**
the bars (79, 80) are formed as pipes.

20. The transporting and storage container according to claim 18 or 19,
**characterized in that**
the bar structure is formed at least in part by the bars of the outer mantle.

21. The transporting and storage container according to any one of the claims 18 to 20,
**characterized in that**
the bar structure is provided with bearing surfaces for forming support surfaces.

22. The transporting and storage container according to claim 21,
**characterized in that**
the bearing surfaces are formed from at least one sheet metal cutting.

## Revendications

1. Conteneur intérieur (25) en matière plastique pour transporter et stocker des liquides, ledit conteneur intérieur (25) comprenant une ouverture de remplissage (41) dans une face du fond (33) supérieure pour remplir le conteneur intérieur et une ouverture de décharge (40) à une face avant pour lier un robinet de décharge ainsi qu'une face du fond (28) inférieure liant deux faces latérales (30, 31), une face arrière (32) et une face avant (29) du conteneur intérieur l'une à l'autre pour supporter le conteneur intérieur sur un fond de palette (26) d'une palette de transport (21) pourvue d'une enveloppe extérieure (24) pour recevoir le conteneur intérieur, ledit robinet de décharge étant disposé à un fond d'entonnoir (39) d'un entonnoir de décharge (34) formé dans la face du fond inférieure, ledit entonnoir de décharge comprenant une face d'entonnoir (35) frontale comprenant le robinet de décharge et deux faces d'entonnoir (36, 37) latérales ajustées l'une à l'autre d'une forme V et disposées à un angle d'entonnoir α par rapport à l'horizontale, ladite face d'entonnoir (35) frontales et lesdites faces d'entonnoir (36, 37) latérales chacune s'étendant à un bord (46, 47) inferieur d'une face latérale à partir d'un fond d'entonnoir (38) en forme de quille, une ligne de quille (63) du fond d'entonnoir en forme de quille montant de l'ouverture de décharge disposée ci-dessous la face avant vers la face arrière à un angle d'entonnoir β par rapport à l'horizontale,
**caractérisé en ce que**
le fond d'entonnoir (38) en forme de quille est en forme d'un bol ayant une coupe transversale (48) concave et est formé en montant dans une forme de quille à partir du fond d'entonnoir (39) vers la face arrière, ledit fond d'entonnoir (38) formant un conduit de décharge s'étendant de l'ouverture de décharge (40) vers la face arrière (32) et s'agrandissant en forme d'une rigole.

2. Conteneur intérieur selon la revendication 1,
**caractérisé en ce que**
l'angle d'entonnoir α est entre 25° et 50°.

3. Conteneur intérieur selon la revendication 1 ou 2,
**caractérisé en ce que**
l'angle d'entonnoir β est entre 5° et 15°.

4. Conteneur intérieur selon l'une quelconque des revendications,
**caractérisé en ce que**
le fond d'entonnoir (38) en forme de quille comprend une zone d'extrémité (52) vers la face arrière (32), ayant une section de face de transition (53) s'agrandissant horizontalement vers la face arrière, ladite section de face de transition (53) comprenant un contour (65) horizontal dans une coupe transversale du conteneur intérieur et convergeant dans la face arrière dans une section longitudinale du conteneur intérieur (25) ayant un contour (66) arqué.

5. Conteneur intérieur selon la revendication 4,
**caractérisé en ce que**
le contour (66) arqué comprend un radius constant.

6. Conteneur intérieur selon l'une quelconque des revendications,
**caractérisé en ce que**
la face d'entonnoir (35) frontale est inclinée vers le fond d'entonnoir (39) à partir d'un bord inferieur de la face avant (29).

7. Conteneur intérieur selon l'une quelconque des revendications 1 à 5,
**caractérisé en ce que**
la face d'entonnoir frontale est formée par un prolongement triangulaire de la face avant, qui s'étend dans le plan de la face avant.

8. Conteneur intérieur selon l'une quelconque des revendications précédentes,
**caractérisé en ce que**
le fond d'entonnoir (39) est en forme d'une écuelle et comprend une surface de contact pour l'ouverture de décharge (40), ladite surface de contact étant formée à la face d'entonnoir (35) frontale et parallèle à la face avant (29) du conteneur intérieur (25).

9. Conteneur intérieur selon l'une quelconque des revendications précédentes,
**caractérisé en ce que**
le conteneur intérieur (25) est pourvu d'un système de brassage, dont tête de système de brassage (54) saille dans l'espace de brassage (67) formé dans la face du fond (28).

10. Conteneur de transport et de stockage (20) pour liquides ayant un conteneur intérieur (25) de matière plastique selon l'une quelconque des revendications 1 à 9, ledit conteneur intérieur, en utilisant sa face du fond (28) pour le supporter, étant disposé sur un fond de palette (26) d'une palette de transport (21) pourvoyant d'une enveloppe extérieure pour recevoir le conteneur intérieur et un dispositif de support (27, 77, 83) étant disposé entre la face du fond inférieure du conteneur intérieur et le fond de palette, ledit dispositif de support (27, 77, 83) comprenant une surface de support (61) ajustée à la face du fond.

11. Conteneur de transport et de stockage selon la revendication 10,
**caractérisé en ce que**
le dispositif de support (27) pour former la surface de support (61) pour la face du fond (28) inférieure comprend un cadre de support (58) ayant un évidement pour recevoir l'entonnoir de décharge (34) et ayant un évidement (59) pour passer un robinet de décharge disposé à l'ouverture de décharge (40) à travers de l'ouverture de décharge (40).

12. Conteneur de transport et de stockage selon la revendication 11,
**caractérisé en ce que**
le cadre de support comprend une culasse de support pour supporter le conteneur intérieur, ladite culasse de support enjambant l'évidement pour passer le robinet de décharge disposé à l'ouverture de décharge à travers de l'ouverture de décharge.

13. Conteneur de transport et de stockage selon la revendication 11 ou 12,
**caractérisé en ce que**
le dispositif de support (27) pour former la surface de support (61) pour la face du fond (28) inférieure comprend une dépression de support (60).

14. Conteneur de transport et de stockage selon l'une quelconque des revendications 10 à 13,
**caractérisé en ce que**
le dispositif de support est formé d'une seule pièce en liant au fond de palette.

15. Conteneur de transport et de stockage selon l'une quelconque des revendications 10 to 14,
**caractérisé en ce que**
le dispositif de support (27) est réalisé en tant qu'une pièce soufflée.

16. Conteneur de transport et de stockage selon l'une quelconque des revendications 10 à 14,
**caractérisé en ce que**
le dispositif de support (27) est réalisé en tant qu'une pièce moulée par injection.

17. Conteneur de transport et de stockage selon l'une quelconque des revendications 10 à 16,
**caractérisé en ce que**
le dispositif de support (83) est réalisé en tant qu'une structure porteuse ayant une pluralité de nervures porteuses (84 to 89) disposée transverse à l'axe longitudinal (64) du conteneur intérieur (25), lesdites nervures porteuses (84 à 89) étant liées l'unes à l'autres par des éléments liant (90, 91) horizontaux.

18. Conteneur de transport et de stockage selon l'une quelconque des revendications 10 à 14,
**caractérisé en ce que**
le dispositif de support (77) est réalisé en tant qu'un système de barres ayant une pluralité de barres (79, 80) liés l'uns à l'autres.

19. Conteneur de transport et de stockage selon la revendication 18,
**caractérisé en ce que**
les barres (79, 80) sont réalisés en tant que des tuyaux.

20. Conteneur de transport et de stockage selon la revendication 18 ou 19,
**caractérisé en ce que**
le système de barres est formé au moins partiellement par des barres de l'enveloppe extérieure.

21. Conteneur de transport et de stockage selon l'une quelconque des revendications 18 à 20,
**caractérisé en ce que**
le système de barres pour former des surfaces de support est pourvu des surfaces porteuses.

22. Conteneur de transport et de stockage selon la revendication 21,
**caractérisé en ce que**
les surfaces porteuses sont formées au moins partiellement par une découpe de tôle.
